# EUROPÄISCHE PATENTSCHRIFT

(11) **EP 0 893 354 B1**
(45) Veröffentlichungstag und Bekanntmachung des Hinweises auf die Patenterteilung: **08.10.2003**
(21) Anmeldenummer: 98112753.3
(22) Anmeldetag: 09.07.1998
(51) Int. Cl.: B65D 3/28, B31F 1/00

(54) **Verfahren zur Herstellung einer Kartonverbunddose und danach hergestellte Kartonverbunddose**
Method of manufacturing a container made of cardboard and resulting container
Méthode de fabrication d'une boîte en carton et boîte ainsi obtenue

(30) Priorität: 17.07.1997 DE 29712611 U
(43) Veröffentlichungstag der Anmeldung: 27.01.1999
(73) Patentinhaber: Weidenhammer Packungen KG GmbH & Co., 68766 Hockenheim (DE)
(72) Erfinder: Kössendrup, Klaus, 67105 Schifferstadt (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 753 398
- BE-A- 1 004 344

## Beschreibung

Die Erfindung betrifft ein Verfahren zur Herstellung einer Dose mit einer den Dosenrumpf bildenden Hülse aus einem Kartonverbund, der innenseitig durch eine Sperrschicht und eine darauf aufgebrachte Kunststoffschicht abgedeckt ist, indem die Hülse an ihrer einen Stirnseite zu einen Rollbördel nach außen eingerollt, anschließend auf dem oberen Scheitel des Rollbördels eine Verschlußmembran aufgesiegelt und an ihrer gegenüberliegenden Stirnseite nach dem Befüllen der Dose ein Boden befestigt wird.

Kartonverbunddosen der vorgenannten Art werden häufig zur Verpackung von fliessfähigen, insbesondere pulverförmigen, körnigen stückigen oder auch zähfliessenden bis teigigen Nahrungsmitteln eingesetzt. Zur Qualitätssicherung des Füllgutes muß die Kartonverbunddose dicht sein, wobei je nach Art des Füllgutes Flüssigkeits- oder gar Gasdichtheit gefordert wird. Die Hülse wird in der Regel durch Wickeln einer endlosen Materialbahn oder eines auf die Länge der Hülse abgestimmten Materialzuschnittes hergestellt. Im erstgenannten Fall wird von dem erzeugten Wickelrohr die Hülse durch einen Schneidvorgang auf Wunschmaß abgelängt. Die Dichtheit der Hülse wird dadurch gewährleistet, daß auf die meist mehrlagige Schicht aus Recyclingkarton eine Sperrschicht, z.B. eine Metall-, insbesondere Aluminiumfolie, aufkaschiert ist, die wiederum von einer dünnen Kunststoffschicht abgedeckt ist. Entlang der Wickelnaht sind die einander überlappenden Ränder der Materialbahn bzw. des Materialzuschnittes durch Siegeln dicht verbunden.

An der die spätere Entnahmeöffnung bildenden Stirnseite wird die Hülse zu einem Rollbördel nach außen eingerollt, um einerseits die Schnittkante der Hülse zu verwahren und vor Feuchtigkeitszutritt zu schützen, andererseits auf die am Rollbördel außen liegende Kunststoffbeschichtung eine Verschlußmembran, die an ihrer Innenseite mit einem entsprechenden Kunststoff beschichtet ist, aufsiegeln zu können. Dadurch soll auch im Bereich der Entnahmeöffnung ein gas- und flüssigkeitsdichter Orginalitätsverschluß erhalten werden. In der Praxis zeigen sich aber im Bereich der angesiegelten Verschlußmembran sehr häufig Undichtigkeiten, während der nach dem Abfüllen auf der gegenüberliegenden Stirnseite angebrachte Boden problemlos dicht zu bekommen ist.

Bei Blechdosen mit grundsätzlich ähnlichem Aufbau (EP 0 806 370, veröffentlicht an 12.11.1997) wird die Blechzarge nach dem Anrollen des Rollbördels in einen flüssigen Kunststoff eingetaucht. Dieser Kunststoff erhärtet dann in einer größeren, schlecht kontrollierbaren Dicke auf dem Rollbördel aus. Auf diese relativ dicke Kunststoffschicht wird die Verschlußmembran aufgesiegelt. Dieses Verfahren erfordert mit dem gesonderten Tauchvorgang einen zusätzlichen Verfahrensschritt und ist zudem zeitaufwendig, da das Polymerisieren der Kunststoffschicht abgewartet werden muß. Bei Entfernen der Verschlußmembran verbleiben unregelmäßige Kunststoffreste an dem Bördel und können abreißende Kunststoffpartikel in das Füllgut fallen, was bei Nahrungsmitteln nicht der Fall sein darf.

Bei Kartonverbunddosen sind die unerwarteten Undichtigkeiten im Bereich der aufgesiegelten Membran vermutlich darauf zurückzuführen, daß beim Einrollen des Rollbördels nach außen aufgrund der Streckung des Materials die Kunststoffkaschierung ausgedünnt wird oder gar reißt. Ebenso kann es zum Einreißen der Sperrschicht kommen.

Der Erfindung liegt die Aufgabe zugrunde, das eingangs genannte Verfahren zur Herstellung von Kartonverbunddosen dahingehend weiterzuentwickeln, daß im Bereich der aufgesiegelten Verschlußmembran eine gleichgute Gas- und Flüssigkeitsdichtheit, wie im gesamten übrigen Bereich der Hülse, erreicht wird.

Diese Aufgabe wird erfindungsgemäß dadurch gelöst, daß die Hülse an ihrer einen Stirnseite auf einer Länge, die größer ist als der Umfang des Rollbördels, nach innen konisch soweit eingeformt wird, daß der Außendurchmesser im Bereich der eingezogenen Stirnkante um etwa das Doppelte des Durchmessers des Rollbördels kleiner ist als der Außendurchmesser der Hülse, daß anschließend die Stirnseite zu dem Rollbördel nach außen eingerollt und daraufhin die Verschlußmembran aufgesiegelt wird.

Durch das konische Einformen der Hülse im Bereich ihrer einen Stirnseite, die im Endzustand die Entnahmeöffnung bildet, findet eine Durchmesserreduzierung statt, so daß das Kartonverbundmaterial einschließlich der innenseitigen Kaschierung aus Sperrschicht und Kunststoffbeschichtung in Umfangsrichtung gestaucht wird. Es bilden sich kleinste, gleichmäßig auf dem Umfang verteilte Falten. Beim anschließenden Umformen der eingezogenen Stirnseite nach außen und Bildung des Rollbördels kann sich das Material aus den Falten nachziehen, so daß insbesondere ein Reißen der Metallfolie oder Aufreißen der Kunststoffkaschierung im Bereich des Bördels und insbesondere in dem der Entnahmeöffnung nahen Bereichen wirksam vermieden wird. Im Bereich des oberen Scheitels des Rollbördels bleibt eine geschlossene Kunststoffkaschierung erhalten, die wiederum die Voraussetzung dafür schafft, daß die Verschlußmembran in ihrem Randbereich einwandfrei auf den Bördel aufgesiegelt werden kann und eine rundum geschlossene Siegelnaht entsteht. Es kommt weder zu Fehlstellen in der Siegelnaht und es sind auch keine unerwünschten Kunststoffanhäufungen vorhanden. Die solchermaßen hergestellte Kartonverbunddose ist auch im Bereich der Verschlußmembran gas- und flüssigkeitsdicht verschlossen.

In bevorzugter Ausführung wird die Hülse auf einer Länge nach innen konisch eingeformt, die etwa dem Doppelten des Umfangs des Rollbördels entspricht.

Durch diese Maßnahme wird die Erfindungsaufgabe in besonders günstiger Weise gelöst. Darüber hinaus kann die Konizität des Einzugs an der Stirnseite der Hülse so gewählt werden, daß der Rollbördel etwa in Flucht des Mantels der Hülse liegt und diese nicht nach außen überragt, was für Transport und Lagerung der mit der Verschlußmembran verschlossenen Hülsen günstig ist. Auf der anderen Seite ist der konische Einzug relativ steil, so daß der nach innen eingezogene Rand der Hülse das Auslaufen des Füllgutes beim Entleeren der Dose nicht behindert.

Eine nach dem erfindungsgemäßen Verfahren hergestellte Dose aus Kartonverbund zeichnet sich dadurch aus, daß die Hülse am Rollbördel einen Außendurchmesser aufweist, der etwa dem Außendurchmesser der Hülse im unverformten Bereich entspricht, so daß keine die Hülse überragenden Bereiche vorhanden sind, die das Transportieren und Handling der noch nicht mit dem Boden ausgestatteten Hülse während des Fertigungsprozesses oder auch im Abfüllbetrieb behindern würden. Die Dosen lassen sich in linearer Richtung rollen, in dichter Anlage aneinander sowohl in Umfangs- als auch Achsrichtung ohne gegenseitige Behinderung bewegen.

Wie an sich bekannt, dient zum Wiederverschluß nach dem Aufreißen der Verschlußmembran ein Stülpdeckel, der an seinem den Rollbördel übergreifenden Rand innenseitig eine den Rollbördel rastens untergreifende, ringförmige Nase aufweist.

Nachstehend ist die Erfindung anhand eines in der Zeichnung wiedergegebenen Ausführungsbeispiels beschrieben. In der Zeichnung zeigen:
- Fig. 1: eine Kartonverbunddose mit Stülpdeckel, teilweise in Seitenansicht, teilweise im Axialschnitt;
- Fig. 2: das Detail "X" in Fig. 1 in vergrößertem Maßstab;
- Fig. 3-5: verschiedene Fertigungsstufen der Hülse aus Kartonverbund in schematischer Ansicht;
- Fig. 6-8: eine abgewickelte Innenansicht der Hülse in den drei Fertigungsstufen gemäß Fig. 3-5.

Die in Fig. 1 teilweise im Schnitt dargestellte verschlossene Dose besteht aus einer Hülse 1, die aus einem mehrlagigem Wickelkarton hergestellt ist, einem Boden 2, einer die Entnahmeöffnung verschließenden Membran 3 und einem Deckel 4 der über die Entnahmeöffnung gestülpt ist.

Die vergrößerte Detail-Darstellung gemäß Fig. 2 zeigt den nach außen in Form eines Rollbördels 5 umgelegten Rand der Hülse, der im wesentlichen kreisförmig eingerollt ist, so daß sich die Schnittkante 6 in dem geschützten Innenbereich des Rollbördels 5 befindet.

Die Hülse 1 weist auf ihrer Innenseite eine Kaschierung 7 aus einer Sperrschicht, z.B. Metallfolie, und einer innenliegenden Kunststoffschicht, die durch eine Folie oder eine Lackierung erhalten wird, auf.Die Kaschierung liegt folglich an der Außenseite des Rollbördels 5.

Auf den Rollbördel ist eine ebene Verschlußmembran 3, z.B. eine Platine aus Karton, Papier oder Metallfolie, aufgesiegelt, die auf ihrer Innenseite eine entsprechende Kunststoff- Kaschierung aufweist. Die aufgesiegelte Verschlußmembran 3 bildet einen dichten Originalitätsverschluß.

Im Bereich der Entnahmeöffnung ist die Hülse 1 nach innen eingezogen, so daß der Rollbördel an seiner Außenseite etwa mit dem Mantel der Hülse 1 fluchtet. Der Stülpdeckel 4, der den Rollbördel 5 übergreift, liegt etwa in Flucht mit der Außenseite des Bodens 2.

Der Stülpdeckel 4 weist an der Innenseite seiner Wandung 9 einen Ringwulst 10 auf, mit dem er den Rollbördel 5 rastend übergreift. Von dem Ringwulst ausgehend ist die Innenseite der Wandung 9 nach außen und zur Unterkante 11 hin abgeschrägt, derart, daß die Schräge 12 etwa parallel zum Einzug der Hülse verläuft.

Schließlich weist der Deckel an seiner Oberseite eine ringförmige Rippe 13 als Stapelkante auf, die es gestattet, mehrere Lagen von abgefüllten Dosen lagesicher übereinander anzuordnen, beispielsweise um sie für den Transport palletieren zu können.

Die Membran 3 kann zusätzlich mit dem Stülpdeckel 4 verbunden sein, so daß beim erstmaligen Öffnen des Stülpdeckels zugleich die Membran abgezogen wird.

In Fig. 3 bis 5 ist die Hülse 1 in verschiedenen Stufen des Fertigungsprozesses wiedergegeben. Fig. 3 zeigt die von einem Wickelrohr auf Wunschmaß abgelängte, unverformte Hülse 1. Die Hülse 1 wird in einem ersten Verformungsschritt im Bereich ihrer einen Stirnseite 13, welche die spätere Entnahmeöffnung bildet, auf einer Länge L konisch nach innen eingeformt (Fig. 4). In einem weiteren Verformungsschritt wird die Hülse 1 im Bereich ihrer Stirnseite 13 nach außen zu dem Rollbördel 5 eingerollt, wobei ein konischer Abschnitt mit der Länge 1 verbleibt (Fig. 5).

Die Länge L entspricht etwa dem doppelten Umfang des Rollbördels 5, so daß die verbleibende konische Länge 1 wiederum etwa dem Umfang des Rollbördels 5 entspricht.

Fig. 6 zeigt in einer Abwicklung einen Ausschnitt auf die Innenseite der Hülse 1. Es sind die durch das schraubenförmige Wickeln einer Endlosbahn entstehenden Überlappungslinien 14 zwischen den nebeneinander liegenden Kartonverbundbahnen erkennbar. Entlang dieser Überlappungen sind die Bahnen miteinander durch Siegeln dicht verbunden.

Fig. 6 zeigt die Hülse im unverformten Zustand gemäß Fig. 3. Beim konischen Einformen der Hülse 1 im Bereich der einen Stirnseite 13 bilden sich an der Innenseite der Hülse Falten aus, die entsprechend dem konischen Einzug zur Stirnkante hin aufeinander zulaufen (Fig. 7). Diese Falten, denen auch die Innenkaschierung mit der Sperrschicht und der Kunststoffbeschichtung folgt, dienen als Materialreserve bei der anschließenden Ausbildung des Rollbördels 5 (Fig. 8). Da hierbei die Hülse im Bereich ihrer Stirnseite 13 wieder aufgeweitet wird, kann das Material einschließlich der Kaschierung beim Umbördeln aus den Falten nachgezogen werden, so daß die Kaschierung nicht reißt und insbesondere auf dem oberen Scheitel des Rollbördels (Fig. 2) eine geschlossene Kunststoffkaschierung vorhanden ist, mit der die Kaschierung der Verschlußmembran 3 durch Siegeln dicht verbunden wird.

## Patentansprüche

1. Verfahren zur Herstellung einer Dose mit einer den Dosenrumpf bildenden Hülse (1) aus einem Kartonverbund, der innenseitig durch eine Sperrschicht (7) und eine darauf aufgebrachte Kunststoffschicht abgedeckt ist, indem die Hülse an ihrer einen Stirnseite zu einem Rollbördel (5) nach außen eingerollt, anschließend auf den oberen Scheitel des Rollbördels eine Verschlußmembran (3) aufgesiegelt und an der gegenüberliegenden Stirnseite nach dem Befüllen der Dose ein Boden (2) befestigt wird, **dadurch gekennzeichnet, daß** die Hülse (1) an ihrer einen Stirnseite auf einer Länge, die größer ist als der Umfang des Rollbördels (5), nach innen konisch soweit eingeformt wird, daß der Außendurchmesser im Bereich der eingezogenen Stirnkante um etwa das Doppelte des Durchmessers des Rollbördels kleiner ist als der Außendurchmesser der Hülse, daß anschließend die Stirnseite zu dem Rollbördel nach außen eingerollt und daraufhin die Verschlußmembran (3) aufgesiegelt wird.

2. Verfahren nach Anspruch 1, **dadurch gekennzeichnet, daß** die Hülse auf einer Länge (L) nach innen konisch eingeformt wird, die etwa dem Doppelten des Umfangs des Rollbördels entspricht.

3. Kartonverbunddose mit einem Dosenrumpf und einem nach außen eingerollten Rollbördel (5), hergestellt nach dem Verfahren gemäß Anspruch 1 oder 2, **dadurch gekennzeichnet, daß** die Hülse unter dem Rollbördel einen konischen Abschnitt aufweist und die Hülse (1) am Rollbördel (5) einen Außendurchmesser aufweist, der etwa dem Außendurchmesser der Hülse (1) im unverformten Bereich entspricht.

4. Kartonverbunddose nach Anspruch 3, **dadurch gekennzeichnet, daß** als Wiederverschluß ein Stülpdeckel (4) dient, der an seinem den Rollbördel (5) übergreifenden Rand (1) innenseitig einen den Rollbördel (5) rastend untergreifenden Ringwulst (19) aufweist.

## Claims

1. Method for the production of a container having a casing (1) constituting the container body made from composite carton covered at its inner side with a blocking layer (7) and a plastic coating deposited thereon, in which the casing is rolled over in an outward direction at one of its ends to form a curled edge (5) and, subsequently, a sealing membrane (3) is sealed onto the upper crown of the curled edge and, after filling of the container, a bottom (2) is attached to the opposite end, **characterized in that** the casing (1) is shaped at its one end in an inwardly tapered fashion along a length which is larger than the circumference of the curled edge (5) and to a sufficient extent that the outer diameter in the vicinity of the tapered end edge is smaller by approximately twice the diameter of the curled edge than the outer diameter of the casing and, subsequently, the end is rolled over in an outward direction to form a curled edge and is then sealed with the sealing membrane (3).

2. Method according to claim 1, **characterized in that** the casing is conically tapered inwardly along a length (L) corresponding to approximately twice the circumference of the curled edge.

3. Composite container carton, having a container body and a curled edge (5) which is rolled over in an outward direction, produced according to the method of claim 1 or 2, **characterized in that** the casing has a conical section disposed below the curled edge whose length (I) approximately corresponds to the circumference of the curled edge, and the casing (1) has an outer diameter at the curled edge (5) corresponding approximately to the outer diameter of the casing (1) in the non-shaped region.

4. Composite container carton according to claim 3, **characterized in that** a slip lid (4) serves for reclosure having a ring bead (10) disposed at the inside of that edge (11) engaging the curled edge (5) which snaps beneath the curled edge (5).

## Revendications

1. Procédé de fabrication dune boîte comportant un étui (1) formant le corps de la boîte réalisé dans un matériau composite en carton recouvert à l'intérieur par une couche isolante (7) et une couche en matière synthétique appliquée sur celle-ci, dans lequel l'étui est enroulé vers l'extérieur au niveau d'une de ses faces frontales pour former un bord roulé (5), dans lequel on scelle ensuite sur l'aréte supérieure du bord roulé une membrane d'obturation (3) et dans lequel on fixe sur la face frontale opposée, après remplissage de la boîte, un fond (2), **caractérisé en ce que** l'étui (1) est conformé conique vers l'intérieur au niveau d'une de ses faces frontales sur une distance supérieure à la circonférence du bord roulé (5) de telle sorte que le diamètre extérieur dans la zone du bec d'attaque rétréci est inférieur au diamètre extérieur de l'étui d'environ le double du diamètre du bord roulé, **en ce qu'**ensuite on enroule vers l'extérieur la face frontale pour former le bord roulé et que l'on applique consécutivement par scellement la membrane d'obturation (3).

2. Procédé selon la revendication 1, **caractérisé en ce que** l'étui est conformé conique vers l'intérieur sur une longueur (1) correspondant approximativement à la circonférence du bord roulé.

3. Boîte en matériau composite en carton comportant un corps de boîte et un bord roulé enroulé vers l'extérieur (5) réalisée conformément au procédé selon la revendication 1 ou 2, **caractérisée en ce que** l'étui présente sous le bord roulé une partie conique dont la longueur (1) correspond approximativement à la circonférence du bord roulé, et **en ce qu'**au niveau du bord roulé (5), l'étui (1) présente un diamètre extérieur correspondant approximativement au diamètre extérieur de l'étui (1) dans la zone non déformée.

4. Boîte en matériau composite en carton selon la revendication 3, **caractérisé en ce qu'**un couvercle cloche (4) fait fonction de fermeture réutilisable, couvercle présentant au niveau de son bord (1) recouvrant le bord roulé (5) sur la face intérieure un bourrelet annulaire (10) passant en-dessous du bord roulé (5) en le maintenant à enclipsage.
